# FASCICULE DE BREVET EUROPEEN

(11) **EP 2 162 955 B1**
(45) Date de publication et mention de la délivrance du brevet: **12.01.2011**
(21) Numéro de dépôt: 08759583.1
(22) Date de dépôt: 14.05.2008
(51) Int. Cl.: H01R 13/627, H01R 13/635, H01R 13/639, H01R 43/26, H01R 31/06, H01R 13/74

(54) **DISPOSITIF POUR LE VERROUILLAGE D'UN DISPOSITIF CONNECTEUR**
VORRICHTUNG ZUR VERRIEGELUNG EINER STECKERVORRICHTUNG
DEVICE FOR LATCHING A CONNECTOR DEVICE

(30) Priorité: 30.05.2007 FR 0755330
(43) Date de publication de la demande: 17.03.2010
(73) Titulaire: CoActive Technologies, Inc., Newton, MA 02458 (US)
(72) Inventeur: DAUBIGNEY, Patrick, 39100 Authume (FR)
(74) Mandataire: Kohn, Philippe
(86) Numéro de dépôt international: PCT/EP2008/055900
(87) Numéro de publication internationale: WO 2008/145516

(56) Documents cités:
- FR-A- 2 527 015
- FR-A- 2 661 564
- US-A- 3 193 309
- US-A- 3 493 917
- US-A- 5 823 812

## Description

L'invention concerne un dispositif pour le verrouillage d'un dispositif connecteur.

L'invention concerne plus précisément un dispositif pour le verrouillage d'un premier connecteur sur un second connecteur complémentaire, le dispositif comportant :
- un élément femelle qui est fixé sur le premier connecteur et qui délimite un logement ouvert axialement vers l'arrière ;
- au moins un doigt de retenue déformable élastiquement qui fait saillie radialement à l'intérieur du logement de l'élément femelle ;
- un élément mâle qui est porté par le second connecteur, et qui comporte un tronçon avant de verrouillage muni d'une encoche de retenue, le tronçon de verrouillage étant apte à être inséré axialement d'arrière en avant dans le logement de l'élément femelle jusqu'à une position avant de verrouillage dans laquelle le doigt de retenue est reçu dans ladite encoche de retenue pour immobiliser axialement le premier connecteur sur le second connecteur.

Un tel connecteur est par exemple connu du document US-A-5.823.812.

De façon générale, un appareil électronique, comme un ordinateur, est connecté à au moins un appareil périphérique au moyen d'un dispositif connecteur, en vue d'échanger des données avec l'appareil périphérique.

Le dispositif connecteur comporte un premier connecteur équipé d'une portion femelle et un second connecteur équipé d'une portion mâle complémentaire, laquelle est apte à être connectée avec la portion femelle.

Parfois, le dispositif connecteur comporte un dispositif de verrouillage mécanique du premier connecteur sur le second connecteur, qui est indépendant des éléments mâles et femelles de contact électrique, pour prévenir une déconnexion intempestive de ces derniers.

On connaît un dispositif de verrouillage de ce type, qui consiste à verrouiller le premier connecteur sur le second connecteur au moyen d'un ensemble vis-écrou.

Ce type de dispositif de verrouillage équipe fréquemment les dispositifs connecteur du type « D-Sub ».

Ce dispositif de verrouillage comporte deux écrous qui sont portés par le premier connecteur et deux vis associées complémentaires qui sont montées libre en rotation sur le second connecteur, de sorte que lorsque chaque vis est vissée dans l'écrou associé, le premier connecteur est verrouillé sur le second connecteur. Un tel dispositif de verrouillage est efficace.

Toutefois, l'opération de vissage et de dévissage, requise pour le verrouillage et le déverrouillage du dispositif connecteur, demande un temps relativement long, d'autant plus que ce temps est multiplié par le nombre de dispositifs connecteurs, qui peut être élevé sur certains appareils.

Le document US-B2-6,929,501 décrit un système de verrouillage qui permet de réduire le temps de verrouillage et de déverrouillage d'un premier connecteur sur un second connecteur.

Selon ce document, le premier connecteur comporte une première portion de connexion qui s'étend vers l'arrière et le second connecteur comporte une seconde portion de connexion qui est complémentaire à la première et qui s'étend vers l'avant.

Le premier connecteur comporte deux logements opposés qui sont agencés de part et d'autre de la première portion de connexion selon un plan de symétrie général, et qui sont ouverts vers l'arrière.

Chaque logement comporte une plaque de verrouillage déformable élastiquement qui s'étend vers l'arrière et dont une extrémité arrière est munie d'une encoche.

Le second connecteur comporte deux pattes de verrouillage qui sont agencées de part et d'autre de la seconde portion de connexion.

Les pattes de verrouillage s'étendent vers l'avant et comportent chacune une dent d'accrochage à leur extrémité libre.

Lorsque la première portion du premier connecteur est connectée avec la seconde portion complémentaire du second connecteur, la dent de chaque patte de verrouillage est reçue dans l'encoche de la plaque de verrouillage associée du premier connecteur, pour s'opposer au retrait du second connecteur et ainsi verrouiller le premier connecteur sur le second connecteur.

Chaque plaque de verrouillage du premier connecteur coopère avec un bouton d'actionnement qui, lorsqu'il est pressé par un utilisateur, fait basculer la plaque de verrouillage associée, par effet de levier, dans une position de déverrouillage dans laquelle l'encoche de la plaque de verrouillage libère la dent de la patte de verrouillage associée, de sorte que le premier connecteur et le second connecteur sont déverrouillés.

Un inconvénient de ce dispositif de verrouillage est l'accessibilité aux boutons de déverrouillage qui sont agencés sur deux flancs opposés du premier connecteur.

En effet, ces boutons sont peu ou pas accessibles pour la main de l'utilisateur lorsque le connecteur est encaissé ou lorsqu'il est accolé à d'autres connecteurs.

De plus, ce dispositif de verrouillage est dépendant du dispositif connecteur qu'il équipe. Par exemple il n'est pas apte à être monté sur un autre dispositif connecteur existant pour se substituer à un dispositif de verrouillage du type vis écrou, tel que celui décrit précédemment.

Dans le même domaine, le document FR-A-2,661,564 décrit un dispositif de verrouillage et de déverrouillage d'un premier connecteur et d'un second connecteur.

Selon ce document, le premier connecteur comporte une première portion de connexion qui s'étend vers l'arrière et le second connecteur comporte une seconde portion de connexion qui est complémentaire à la première portion et qui s'étend vers l'avant.

Le premier connecteur comporte un premier logement et un second logement opposé, qui sont agencés de part et d'autre de la première portion de connexion selon un plan de symétrie général, et dont chacun s'étend axialement de façon à être ouvert vers l'arrière.

Le second connecteur comporte une première broche et une seconde broche, dont chacune délimite une gorge de retenue.

Lorsque le premier connecteur est connecté sur le second connecteur associé, la première broche et la seconde broche sont agencées dans le premier logement et le second logement du premier connecteur respectivement.

Le dispositif comporte un poussoir, ou tiroir, qui délimite une première lumière et une seconde lumière, et qui est monté coulissant radialement dans le premier connecteur depuis une position de déverrouillage jusqu'à une position de verrouillage dans laquelle chaque lumière du poussoir coopère avec la gorge associée de la première broche et de la seconde broche, de façon à verrouiller axialement le second connecteur sur le premier connecteur.

Enfin, le poussoir comporte une portion formant bouton d'actionnement qui fait saillie sur un côté du premier connecteur et qui, lorsqu'il est pressé par un utilisateur, fait coulisser transversalement le poussoir, depuis sa position de verrouillage jusqu'à sa position de déverrouillage dans laquelle le poussoir libère les broches, de sorte que le premier connecteur et le second connecteur sont déverrouillés.

Ce dispositif de verrouillage et de déverrouillage présente les mêmes inconvénients que le dispositif précédemment décrit.

L'invention vise notamment à remédier à ces inconvénients en proposant un dispositif pour le verrouillage d'un premier connecteur sur un second connecteur du type décrit précédemment et connu du document US-A-5.823.812 et permettant un verrouillage et un déverrouillage simples et rapides des deux connecteurs.

L'invention est **caractérisée en ce que** le dispisitif de verrouillage comporte un organe de déverrouillage qui est porté par l'élément mâle et qui est apte à coulisser axialement d'arrière en avant entre le tronçon de verrouillage et le doigt, entre une position arrière de repos et une position avant de déverrouillage dans laquelle l'organe de déverrouillage escamote le doigt de retenue en dehors de l'encoche.

Selon d'autres caractéristiques de l'invention :
- le doigt de retenue s'étend axialement de façon oblique d'arrière en avant vers l'intérieur du logement, de sorte que l'extrémité libre avant du doigt s'étend en regard d'une face radiale arrière de l'encoche de l'élément mâle, lorsque l'élément mâle occupe sa position avant de verrouillage,
- l'élément mâle comporte une première face radiale avant formant un épaulement depuis lequel une tête s'étend vers l'arrière, ladite tête de l'élément mâle étant située à l'extérieur dudit logement lorsque l'élément mâle occupe sa position de verrouillage, et l'organe de déverrouillage comporte un tronçon arrière saillant radialement dont une face radiale arrière est en appui axial contre ladite première face radiale avant de l'élément mâle, lorsque l'organe de déverrouillage occupe sa position arrière de repos,
- le second connecteur comporte une oreille radiale qui délimite un trou de passage dans lequel l'élément mâle est monté coulissant axialement d'arrière en avant et le dispositif comporte un premier moyen élastique de rappel de l'élément mâle vers l'arrière,
- l'élément mâle comporte une seconde face radiale avant qui est décalée angulairement par rapport à sa première face radiale avant, et le premier moyen élastique de rappel comporte au moins une première patte de rappel déformable élastiquement qui est interposée axialement entre une face arrière de l'oreille du second connecteur et ladite seconde face radiale avant de
l'élément mâle, ladite première patte de rappel ayant la forme d'un « V » coudé radialement vers l'extérieur,
- le dispositif comporte un second moyen élastique de rappel de l'organe de déverrouillage vers sa position arrière de repos,
- le second moyen élastique de rappel comporte au moins une seconde patte de rappel déformable élastiquement qui est interposée axialement entre une face radiale avant du tronçon arrière de l'organe de déverrouillage et ladite face arrière de l'oreille du second connecteur,
- la première patte de rappel et ladite seconde patte de rappel appartiennent à un ressort multifonctions en tôle pliée et découpée en une seule pièce,
- le ressort multifonctions est fixé sur l'élément mâle,
- le ressort multifonctions comporte au moins une patte d'accrochage de l'élément mâle sur le second connecteur associé, de sorte que l'ensemble formé par l'élément mâle, le ressort multifonctions et l'organe de déverrouillage est imperdable par rapport au second connecteur,
- le tronçon arrière d'actionnement de l'organe de déverrouillage comporte au moins une portion saillante radialement par rapport à la tête de l'élément mâle, de sorte que ladite portion saillante du tronçon d'actionnement constitue un poussoir pour entraîner l'organe de déverrouillage vers sa position avant de déverrouillage,
- le dispositif comporte une molette d'actionnement qui est montée libre en rotation sur la tête arrière de l'élément mâle et qui comporte une portion filetée apte à coopérer avec une portion filetée complémentaire de l'organe de déverrouillage, de sorte que l'organe de déverrouillage est apte à être entraîné dans sa position avant de déverrouillage par rotation de la molette,
- l'ensemble formé par l'élément mâle, le ressort multifonctions et l'organe de déverrouillage, présente un plan de symétrie axial,
- le dispositif de verrouillage comporte un dispositif de signalisation équipé d'un témoin visuel pour signaler visuellement que l'élément mâle occupe sa position avant de verrouillage dans l'élément femelle,
- le dispositif de signalisation comporte :
   -- un pion qui s'étend axialement dans le logement de l'élément femelle,
   -- un puits axial débouchant qui est délimité par l'élément mâle,
   -- le témoin visuel qui s'étend axialement d'arrière en avant dans ledit puits, depuis une tête arrière de visualisation jusqu'à une tête avant d'entraînement, le témoin étant monté coulissant axialement dans ledit puits de sorte que le témoin occupe une position avant escamotée, ou dissimulée, dans le puits, vers laquelle le témoin est rappelé élastiquement par un moyen de rappel élastique, lorsque l'élément mâle occupe sa position arrière de repos, et en ce que le témoin occupe une position arrière de signalisation dans laquelle la tête avant du témoin coopère avec ledit pion qui s'oppose au rappel élastique du témoin, lorsque l'élément mâle occupe sa position avant de verrouillage dans l'élément femelle, de sorte que la tête arrière de signalisation du témoin est visible par un utilisateur,
- le dispositif comporte un élément mâle supplémentaire qui est fixé sur un troisième connecteur intermédiaire, lequel est interposé entre le premier connecteur et le second connecteur, l'élément mâle supplémentaire comportant :
   -- une tête arrière supplémentaire délimitant un logement supplémentaire ouvert axialement vers l'arrière, dans lequel s'étend au moins un doigt supplémentaire de retenue, et dans lequel le tronçon avant de verrouillage de l'élément mâle est apte à être inséré axialement d'arrière en avant, jusqu'à une position de verrouillage dans laquelle le doigt supplémentaire de retenue est reçu dans l'encoche de retenue de l'élément mâle pour immobiliser axialement le second connecteur sur le troisième connecteur intermédiaire,
   -- un tronçon avant supplémentaire de verrouillage qui est muni d'une encoche supplémentaire et qui est apte à être inséré axialement d'arrière en avant dans le logement de l'élément femelle jusqu'à une position de verrouillage dans laquelle le doigt de retenue de l'élément femelle est reçu dans ladite encoche supplémentaire de retenue pour immobiliser axialement le troisième connecteur intermédiaire sur le premier connecteur,
   -- un organe supplémentaire de déverrouillage qui est porté par l'élément mâle supplémentaire et qui apte à coulisser axialement d'arrière en avant entre le tronçon avant supplémentaire de verrouillage et le doigt de l'élément femelle, entre une position arrière de repos et une position avant de déverrouillage dans laquelle l'organe de déverrouillage supplémentaire escamote ledit doigt de retenue en dehors de l'encoche supplémentaire.

D'autres caractéristiques et avantages de l'invention apparaîtront à la lecture de la description détaillée qui suit, pour la compréhension de laquelle on se reportera aux figures annexées parmi lesquelles :
- la figure 1 est une vue d'ensemble éclatée en perspective, illustrant un premier dispositif de verrouillage et un second dispositif de verrouillage, pour le verrouillage d'un premier connecteur sur un second connecteur selon un premier mode de réalisation de l'invention ;
- la figure 2 est une vue en coupe selon la ligne 2-2 de la figure 1, illustrant le premier connecteur dans une position connectée avec le second connecteur, et le premier dispositif de verrouillage dont un élément femelle est fixé sur le premier connecteur et dont un élément mâle est porté par le second connecteur dans une position arrière de repos ;

- la figure 3 est une vue en coupe selon la ligne 3-3 de la figure 1, illustrant le premier connecteur dans une position connectée avec le second connecteur, et l'élément mâle du premier dispositif de verrouillage dans une position avant de verrouillage ;
- la figure 4 est une vue similaire à celle de la figure 2, illustrant l'élément mâle du premier dispositif de verrouillage dans sa position avant de verrouillage ;
- la figure 5 est une vue similaire à celle de la figure 2, illustrant l'élément mâle du premier dispositif de verrouillage dans sa position avant de verrouillage, et un organe de déverrouillage dans une position avant de déverrouillage ;
- la figure 6 est une vue de détail en perspective, illustrant une première étape de montage axial d'un ressort multifonctions sur l'élément mâle ;
- la figure 7 est une vue similaire à celle de la figure 6, illustrant une seconde étape de montage à baïonnette du ressort multifonctions sur l'élément mâle ;
- la figure 8 est une vue similaire à celle de la figure 6, illustrant une troisième étape de montage axial de l'organe de déverrouillage sur l'élément mâle ;
- la figure 9 est une vue de détail en perspective avec arrachement partiel, illustrant un ensemble formé par l'élément mâle, le ressort multifonctions et l'organe de déverrouillage ;
- la figure 10 est une vue partielle en perspective, illustrant l'élément mâle dans sa position avant de verrouillage ;
- la figure 11 est une vue en perspective, illustrant le premier connecteur dans une position déconnectée avec le second connecteur ;
- la figure 12 est une vue de détail en perspective, illustrant le ressort multifonctions ;
- la figure 13 est une vue en perspective, illustrant un second mode de réalisation du dispositif de la figure 2, dans lequel un connecteur adaptateur intermédiaire est verrouillé sur l'élément femelle au moyen d'un élément mâle supplémentaire ;
- la figure 14 est une vue en coupe axiale, illustrant l'élément mâle supplémentaire du dispositif de la figure 13 ;
- la figure 15 est une vue en perspective, illustrant un outil multifonctions comportant un outil de verrouillage et un outil de déverrouillage du dispositif ;
- la figure 16 est une vue de détail en perspective, illustrant l'outil de verrouillage de la figure 15 ;
- la figure 17 est une vue de détail en perspective, illustrant une variante de réalisation du ressort multifonctions, qui comporte deux pattes d'accrochage ;
- la figure 18 est une vue de détail en perspective, illustrant une variante de réalisation de l'organe de déverrouillage, dont l'extrémité avant de déverrouillage comporte deux encoches ;
- la figure 19 est une vue en coupe longitudinale, illustrant un témoin visuel dans une position avant escamotée dans un puits de l'élément mâle selon une variante de réalisation de l'invention ;
- la figure 20 est une vue similaire à celle de la figure 19, illustrant le témoin visuel de la figure 19 dans une position arrière de signalisation.

Pour la description de l'invention, et la clarté des revendications, on adoptera à titre non limitatif les orientations verticale, longitudinale et transversale selon le repère V, L, T indiqué aux figures.

On adoptera aussi l'orientation d'arrière en avant qui correspond à une direction longitudinale de la gauche vers la droite selon la figure 2.

Dans la description qui va suivre, des éléments identiques, similaires ou analogues seront désignés par les mêmes chiffres de référence.

On a représenté à la figure 1 un premier connecteur 10 avant et un second connecteur 12 arrière complémentaire constituant un dispositif connecteur.

Le premier connecteur 10 est porté par une plaque 18 qui est par exemple le panneau arrière d'un boîtier (non représenté) d'un appareil (non représenté) électrique ou électronique, comme un panneau arrière d'un ordinateur.

Le premier connecteur 10 comporte une série de broches de contact 20 longitudinales qui sont insérées dans un corps 22 isolant et qui font saillies à l'arrière et à l'avant du corps 22.

Le corps 22 isolant est entouré d'un bouclier 24 métallique qui conforme une première oreille 26a et une seconde oreilles 26b latérales opposées, pour la fixation du premier connecteur 10 sur la plaque 18.

De plus, le bouclier 24 forme un manchon arrière 25 de connexion qui s'étend vers l'arrière depuis le corps 22, à travers un trou 27 de la plaque 18.

Le premier connecteur 10 est par exemple raccordé à un câble (non représenté) composé d'un faisceau de fils conducteur d'électricité dont chacun est raccordé à une broche 20 de contact.

Complémentairement, le second connecteur 12 comporte une série de douilles 28 de contact dont chacune est insérée dans un corps 30 isolant de façon à pouvoir recevoir une broche 20 de contact associée du premier connecteur 10.

Le second connecteur 12 est par exemple raccordé à un câble (non représenté) composé d'un faisceau de fils conducteur d'électricité dont chacun est raccordé à une douille 28 de contact.

Le corps 30 isolant du second connecteur 12 est entouré d'un bouclier 32 métallique qui conforme une première oreille 36a et une seconde oreilles 36b latérales opposées et qui comporte un tronçon avant 34 destiné à être reçu dans le manchon arrière 25 du bouclier 24 du premier connecteur 10.

Le dispositif connecteur est ici du type « D-Sub », c'est à dire que le manchon arrière 25 du premier connecteur 10 et le tronçon avant 34 du second connecteur 12 présentent chacun une section en « D », constituant un moyen de détrompage lors de la connexion du dispositif connecteur.

Le dispositif connecteur, constitué des deux connecteurs complémentaires, est équipé d'un premier dispositif 14 de verrouillage et d'un second dispositif 16 de verrouillage, pour le verrouillage du premier connecteur 10 sur le second connecteur 12.

Les dispositifs de verrouillage 14, 16 sont structurellement indépendants des éléments de contact électriques mâles 20 et femelles 28.

Le premier dispositif 14 de verrouillage et le second dispositif 16 de verrouillage sont identiques et sont agencés de façon symétrique selon un premier plan médian de symétrie générale qui s'étend longitudinalement et verticalement.

Par conséquent, seul le premier dispositif 14 de verrouillage est décrit dans la suite de la description, la description du second dispositif 16 de verrouillage se déduisant de celle du premier dispositif 14.

Selon un premier mode de réalisation, le premier dispositif 14 de verrouillage comporte un élément femelle 38 qui est fixé sur le premier connecteur 10, comme on peut le voir aux figures 1 et 2 et plus précisément sur l'oreille 26a du bouclier 24.

Le premier dispositif 14 de verrouillage présente un second plan vertical longitudinal de symétrie qui passe par l'axe A.

L'élément femelle 38 s'étend longitudinalement selon l'axe A et comporte un tronçon avant 40 de fixation amovible sur le premier connecteur 10 et un tronçon arrière 42 de verrouillage.

Comme on peut le voir à la figure 2, le tronçon avant 40 de fixation est une tige filetée d'axe A qui s'étend depuis un épaulement 44 du tronçon arrière 42 de verrouillage, à travers un perçage 46 de la plaque 18 et à travers un perçage 47 de la première oreille 26a latérale du bouclier 24 du premier connecteur 10.

L'épaulement 44 est en appui axial contre une face arrière 45 de la plaque 18 et le tronçon avant 40 de fixation coopère avec une rondelle 48 et un écrou 50, grâce à quoi l'élément femelle 38 est fixé sur le premier connecteur 10 et maintient le premier connecteur 10 sur la plaque 18.

Le tronçon arrière 42 de verrouillage de l'élément femelle 38 est d'une forme hexagonale creuse, délimitant un logement 52 cylindrique d'axe A qui est ouvert axialement vers l'arrière dans un orifice 55, lequel est agencé dans une face arrière radiale 51 du tronçon arrière 42 de verrouillage.

Le logement 52 comporte une douille 54 cylindrique d'axe A qui coopère avec la paroi concave interne 57 du logement 52, la douille 54 est retenue axialement dans le logement 52 au moyen d'une nervure arrière 53 annulaire qui délimite radialement l'orifice 55 d'entrée du logement 52.

La douille 54 est fendue axialement afin d'être insérée dans le logement 52 à travers l'orifice 55 d'entrée par déformation élastique.

La douille 54 comporte trois doigts 56 trapézoïdaux de retenue qui sont agencés angulairement de manière régulière autour de l'axe A et dont chacun s'étend axialement de façon oblique d'arrière en avant vers l'axe A du logement 52, comme l'illustre la figure 1 pour deux des trois doigts 56.

La douille 54 est ici réalisée en tôle et les doigts 56 de retenue sont réalisés par découpage et par pliage de la douille 54.

On a représenté aux figures 2 à 5 le premier connecteur 10 et le second connecteur 12 dans une position connectée, dans laquelle le manchon arrière 25 du premier connecteur 10 reçoit le tronçon avant 34 du second connecteur 12, comme le montre la figure 3, et dans laquelle les broches 20 de contact sont reçues dans les douilles 28 de contact.

Dans cette position connectée, la face radiale avant 110 de la première oreille 36a du second connecteur 12 est en appui axial contre la face radiale arrière 51 du tronçon arrière 42 de verrouillage de l'élément femelle 38, de sorte que l'orifice 55 du logement 52 de l'élément femelle 38 est agencé coaxialement avec l'orifice 37a de la première oreille 36a du second connecteur 12.

Comme le montre les figures 1 et 2, le premier dispositif 14 de verrouillage comporte un élément mâle 58 qui est destiné à être verrouillé dans l'élément femelle 38 associé.

L'élément mâle 58, représenté en détail aux figures 6 à 9, a une forme globalement cylindrique selon l'axe A et il comporte un tronçon avant de verrouillage 62, une tête 60 arrière saillante radialement et un tronçon intermédiaire 74 qui est interposé axialement entre la tête 60 et le tronçon avant de verrouillage 62.

Le tronçon avant de verrouillage 62 comporte, à son extrémité avant, une encoche 66 de retenue de la forme d'une gorge annulaire cylindrique autour de l'axe A.

L'encoche 66 de retenue est délimitée par une face arrière 68 annulaire radiale et par un tronçon axial 67 de section globalement croissante vers l'arrière qui s'étend depuis la face arrière 68.

Comme le montre la figure 6, la tête 60 arrière de l'élément mâle 58 est d'une forme cylindrique selon l'axe A et elle comporte un épaulement 72 dont une face radiale avant 70 est raccordée au tronçon intermédiaire 74.

Le tronçon intermédiaire 74 est de section axiale en « T », il comporte une branche axiale 78 qui est raccordée au tronçon avant de verrouillage 62 et une branche radiale transversale 76 qui est raccordée à l'épaulement 72 de la tête 60 arrière, la branche radiale transversale 76 faisant saillie radialement de part et d'autre par rapport à la tête 60.

Le tronçon intermédiaire 74 en « T » est délimité latéralement par un premier méplat 80a et un second méplat 80b, chacun de la forme d'un « T », qui s'étendent axialement de façon parallèle et opposée selon l'axe A.

Enfin, le tronçon intermédiaire 74 comporte une première gorge 82a et une seconde gorge 82b qui sont opposées radialement.

Chaque gorge 82a, 82b forme un arc autour de l'axe A, dont chacun s'étend depuis le premier méplat 80a jusqu'au second méplat 80b, à la jonction de la branche transversale 76 et de la branche axiale 78 respectivement du tronçon intermédiaire 74 en « T ».

L'élément mâle 58 est porté par le second connecteur 12 auquel il est relié au moyen d'un ressort 84 multifonctions.

Plus précisément, l'élément mâle 58 est porté par l'oreille 36a du bouclier 32 du second connecteur 12 dans une position arrière de repos illustrée aux figures 2 et 11, dans laquelle le tronçon avant de verrouillage 62 de l'élément mâle 58 s'étend axialement à travers un orifice 37a de la première oreille 36a du second connecteur 12.

L'élément mâle 58 est monté coulissant d'arrière en avant depuis sa position arrière de repos vers laquelle l'élément mâle 58 est rappelé élastiquement constamment par le ressort multifonctions, jusqu'à une position avant de verrouillage dans l'élément femelle 38.

Le ressort 84 multifonctions, représenté en détail à la figure 12, est réalisé en tôle pliée et découpée en une seule pièce et il est monté de façon amovible sur l'élément mâle 58.

A cet effet le ressort 84 multifonctions comporte une portion centrale 86 radiale qui est ajourée, de façon à délimiter une première lame 90a et une seconde lame 90b de raccordement avec l'élément mâle 58.

Les lames 90a, 90b de raccordement s'étendent radialement en vis à vis vers l'axe A et comportent chacune un bord 92a, 92b respectivement, en forme d'un arc de cercle autour de l'axe A.

Comme le montre les figures 3 et 9, chaque bord 92a, 92b coopère avec la gorge 82a, 82b respectivement du tronçon intermédiaire 74 en « T », afin de maintenir le ressort 84 multifonctions sur l'élément mâle 58.

La portion centrale 86 du ressort 84 multifonctions est ici en appui axial sur une face radiale avant 88 de la branche transversale 76 du tronçon intermédiaire 74 en « T ».

Le ressort 84 multifonctions comporte une première patte 94a et une seconde patte 94b de rappel déformable élastiquement, constituant un premier moyen élastique de rappel de l'élément mâle 58 vers l'arrière.

La première patte 94a et la seconde patte 94b de rappel sont agencées de façon symétrique et diamétralement opposée selon l'axe A, et elles sont interposées axialement entre le tronçon intermédiaire 74 en « T » et une face radiale arrière 100 de la première oreille 36a du second connecteur 12.

Comme le montre la figure 2, la première patte 94a et la seconde patte 94b sont chacune de la forme d'un « V » coudé radialement vers l'extérieur, dont une branche arrière 95a, 95b est raccordée à la portion centrale 86 du ressort 84 multifonctions et dont une branche avant 97a, 97b respectivement, est en appui axial sur la face radiale arrière 100 de la première oreille 36a du second connecteur 12.

Plus précisément, chaque branche avant 97a, 97b est de la forme d'un « U » dont chaque brin constitue un pied 98 qui est en appui axial sur la face radiale arrière 100 de la première oreille 36a.

Ainsi, lorsque l'élément mâle 58 est entraîné vers l'avant depuis sa position arrière de repos, chaque patte 94a, 94b en « V » est comprimée et se plie élastiquement afin de rappeler l'élément mâle 58 vers l'arrière.

De plus, le ressort 84 multifonctions comporte une patte d'accrochage 102 de l'élément mâle 58 sur le second connecteur 12, qui est apte à s'opposer au rappel élastique exercé par les deux pattes 94a, 94b en « V », afin de retenir l'élément mâle 58 dans sa position arrière de repos, comme l'illustre la figure 11, de sorte que l'ensemble formé par le ressort 84 multifonctions et l'élément mâle 58 est imperdable par rapport au second connecteur 12.

A cet effet, la patte d'accrochage 102 s'étend axialement vers l'avant depuis la portion centrale 86 du ressort 84 multifonctions, la patte d'accrochage 102 étant interposée entre les deux pattes 94a, 94b en « V ».

La patte d'accrochage 102 comporte une découpe centrale qui délimite une première branche 106a et une seconde branche 106b axiale d'accrochage, dont chacune conforme un crochet 108a, 108b respectivement à son extrémité libre.

Chaque crochet 108a, 108b est recourbé vers l'arrière de sorte qu'il est apte à coopérer avec une face radiale avant 110 de la première oreille 36a du second connecteur 12, comme l'illustre la figure 11.

Avantageusement, la patte d'accrochage 102 est déformable élastiquement pour permettre sa mise en place.

Comme le montre la figure 2, lorsque l'élément mâle 58 occupe sa position arrière de repos, son tronçon avant de verrouillage 62 s'étend axialement à travers l'orifice 37a de la première oreille 36a du second connecteur 12 et en partie dans le logement 52 de l'élément femelle 38. La tête 60 de l'élément mâle 58 étant agencée à l'arrière de l'oreille 36a.

Ainsi, le tronçon de verrouillage 62 de l'élément mâle 58 est apte être inséré dans le logement 52 de l'élément femelle 38 depuis sa position arrière de repos vers sa position avant de verrouillage, afin de verrouiller le premier connecteur 10 sur le second connecteur 12.

Lorsque le tronçon de verrouillage 62 occupe sa position avant de verrouillage, représentée aux figures 3, 4, 5 et 10, les doigts 56 de retenue, qui s'étendent dans le logement 52 de l'élément femelle 38, se déforment élastiquement vers l'extérieur au passage du tronçon de verrouillage 62 avant d'être reçus dans l'encoche 66 du tronçon de verrouillage 62 de l'élément mâle 58.

Plus précisément, l'extrémité libre avant de chaque doigt 56 est en appui axial sur la face arrière 68 de l'encoche 66, grâce à quoi les doigts 56 s'opposent au retrait vers l'arrière de l'élément mâle 58.

De plus, le ressort 84 multifonctions constitue ici un moyen de rattrapage de jeu entre l'élément mâle 58 et l'élément femelle 38, en rappelant constamment l'élément mâle 58 élastiquement vers l'arrière, grâce à quoi les doigts 56 de retenue sont maintenus en appui axial sur la face arrière 68 de l'encoche 66.

Comme on peut le voir aux figures 2 et 9, le dispositif de verrouillage 14 comporte un organe de déverrouillage 112 qui est monté sur l'élément mâle 58.

L'organe de déverrouillage 112 est un fourreau de forme globalement cylindrique complémentaire à celle de l'élément mâle 58, qui comporte un tronçon arrière d'actionnement 114 et un tronçon avant de déverrouillage 116.

Le tronçon avant de déverrouillage 116 est un cylindre qui est ouvert de part en part au moyen d'une fente 117 axiale, pour permettre le montage de l'organe de déverrouillage 112 sur l'élément mâle 58, par écartement axial élastique du tronçon avant de déverrouillage 116.

L'extrémité axiale arrière du tronçon avant de déverrouillage 116 comporte une première encoche axiale 118a et une seconde encoche axiale 118b qui sont symétriques et diamétralement opposées, et qui reçoivent entre elles le tronçon intermédiaire 74 en « T » de l'élément mâle 58, comme l'illustre la figure 9.

Les encoches 118a et 118b sont délimitées par une première branche axiale 120a et une seconde branche axiale 120b diamétralement opposées qui coopèrent avec le premier méplat 80a et le second méplat 80b respectivement du tronçon intermédiaire 74 en « T », grâce à quoi l'organe de déverrouillage 112 est lié en rotation avec l'élément mâle 58 autour de l'axe A.

Le tronçon arrière d'actionnement 114 de l'organe de déverrouillage 112 s'étend vers l'arrière depuis la première branche axiale 120a et la seconde branche axiale 120b du tronçon avant de déverrouillage 116.

Le tronçon arrière d'actionnement 114 conforme une fourche, dont une première branche 122a et une seconde branche 122b s'étendent axialement vers l'arrière et forment chacune un « L ».

Chaque branche 122a, 122b en « L » de la fourche est conformée par une portion radiale 124a, 124b et une portion axiale arrière 126a, 126b.

Chaque portion radiale 124a, 124b est raccordée sur le tronçon avant de déverrouillage 116 et comporte une face radiale arrière 125a, 125b en appui axial contre la face radiale avant 70 de l'épaulement 72 de la tête 60 de l'élément mâle 58.

Chaque portion axiale arrière 126a, 126b des branches 122a, 122b en « L » de la fourche comporte une face concave interne qui coopère avec la face convexe 127 complémentaire de la tête 60 cylindrique de l'élément mâle 58.

Ainsi, chaque portion axiale arrière 126a, 126b fait saillie radialement par rapport à la tête 60 et constitue un poussoir 126a, 126b pour entraîner l'organe de déverrouillage 112 axialement vers l'avant, comme décrit ci-dessous.

A cet effet, l'organe de déverrouillage 112 est monté coulissant axialement sur l'élément mâle 58 entre une position arrière de repos, représentée aux figures 2, 3 et 9, et une position avant de déverrouillage représentée à la figure 5, dans laquelle l'organe de déverrouillage 112 déverrouille le premier connecteur 10 du second connecteur 12.

Plus précisément, au cours du déplacement de l'organe de déverrouillage 112 vers sa position avant de déverrouillage, le tronçon avant de déverrouillage 116 coulisse entre les doigts 56 de retenue et le tronçon de verrouillage 62 de l'élément mâle 58 de façon à escamoter les doigts 56 de l'encoche 66 radialement vers l'extérieur, de sorte que les doigts 56 ne coopèrent plus avec l'encoche 66 et ne s'opposent plus au retrait de l'élément mâle 58 vers l'arrière.

Lorsque l'organe de déverrouillage 112 occupe sa position avant de déverrouillage, l'extrémité libre avant du tronçon de déverrouillage 116 est en appui axial sur la face arrière 68 de l'encoche 66, laquelle est alors obturée, de sorte que le tronçon avant de déverrouillage 116 s'interpose radialement entre les doigts 56 et l'encoche 66.

Le ressort 84 multifonctions constitue ici un second moyen élastique de rappel de l'organe de déverrouillage 112 vers sa position arrière de repos.

A cet effet, comme le montre la figure 12, le ressort 84 multifonctions comporte une troisième patte 128a et une quatrième patte 128b de rappel qui sont conformées dans la branche arrière 95a de la première patte 94a en « V » et dans la branche arrière 95b de la seconde patte 94b en « V » respectivement.

La troisième patte 128a et la quatrième patte 128b de rappel sont déformables élastiquement, elles s'étendent radialement vers l'axe A de façon diamétralement opposée, et elles sont décalées angulairement de 90° par rapport à la première lame 90a et à la seconde lame 90b de raccordement du ressort 84 multifonctions.

Comme le montre les figures 2, 4 et 5, la troisième patte 128a et la quatrième patte 128b de rappel sont en appui axial contre une face radiale avant 129a de la première branche 122a et une face radiale avant 129b de la seconde branche 122b de l'organe de déverrouillage 112 respectivement, afin de rappeler l'organe de déverrouillage 112 constamment vers l'arrière.

Dans la suite de la description, il est décrit un exemple des opérations à suivre pour verrouiller le premier connecteur 10 sur le second connecteur 12 au moyen du premier dispositif de verrouillage 14.

Ces opérations de verrouillage sont identiques pour le second dispositif 16 de verrouillage.

Dans l'hypothèse où les différents éléments du premier dispositif de verrouillage 14 ne sont pas assemblés entre eux, une opération préliminaire de montage est nécessaire.

Comme on peut le voir aux figures 6 à 8, le ressort 84 multifonctions est fixé sur l'élément mâle 58 au moyen d'un montage du type à baïonnette.

A cet effet, le ressort 84 multifonctions est engagé axialement le long du tronçon avant de verrouillage 62 de l'élément mâle 58 à travers la portion centrale 86 radiale du ressort 84, comme l'illustre la figure 6.

Le ressort 84 est entraîné en pivotement d'un quart de tour autour de l'axe A, de sorte que la première lame 90a et la seconde lame 90b de raccordement du ressort 84 coopèrent avec la gorge 82a, 82b respectivement du tronçon intermédiaire 74 en « T » de l'élément mâle 58, afin de maintenir le ressort 84 multifonctions sur l'élément mâle 58, comme on peut le voir à la figure 7.

Ensuite, comme le montre la figure 8, l'organe de déverrouillage 112 est engagé axialement sur le tronçon avant de verrouillage 62 de l'élément mâle 58 jusqu'à ce que l'organe de déverrouillage 112 atteigne sa position arrière de repos représentée à la figure 9, dans laquelle la troisième patte 128a et la quatrième patte 128b de rappel sont en appui axial contre les portions radiale 124a, 124b respectivement de la première branche 122a et de la seconde branche 122b en « L » de l'organe de déverrouillage 112.

Après cette opération préliminaire de montage, l'ensemble formé par l'élément mâle 58, l'organe de déverrouillage 112 et le ressort 84 multifonctions est monté sur le second connecteur 12 au moyen de la patte d'accrochage 102 du ressort 84 multifonctions, de sorte que l'élément mâle 58 occupe sa position arrière de repos.

A cet effet, le tronçon avant de verrouillage 62 de l'élément mâle 58 est engagé axialement en partie dans l'orifice 37a de la première oreille 36a du second connecteur 12, et la patte d'accrochage 102 du ressort 84 multifonctions est agencée de sorte que chacun de ses deux crochets 108a, 108b coopère avec la face radiale avant 110 de la première oreille 36a, comme le montre la figure 11.

L'élément femelle 38 est fixé sur le premier connecteur 10, d'une façon telle que celle décrite précédemment dans la description.

Après avoir connecté le premier connecteur 10 et le second connecteur 12 entre eux, l'élément mâle 58 est entraîné axialement d'arrière en avant depuis sa position arrière de repos jusqu'à sa position avant de verrouillage, dans laquelle le premier connecteur 10 est alors verrouillé sur le second connecteur 12.

Pour déverrouiller le premier connecteur 10 du second connecteur 12, l'organe de déverrouillage 112 est entraîné axialement d'arrière en avant depuis sa position arrière de repos jusqu'à sa position avant de déverrouillage.

Puis, l'ensemble formé par l'élément mâle 58 et l'organe de déverrouillage 112 est rappelé élastiquement vers l'arrière par la première patte 94a et la seconde patte 94b de rappel du ressort 84 multifonctions, jusqu'à ce que l'élément mâle 58 occupe sa position arrière de repos.

Enfin, l'organe de déverrouillage 112 est relâché, puis il est rappelé élastiquement vers sa position arrière de repos par la troisième patte 128a et la quatrième patte 128b de rappel du ressort 84 multifonctions.

Dès lors, il est possible de déconnecter le premier connecteur 10 du second connecteur 12 ou de verrouiller à nouveau le premier connecteur 10 sur le second connecteur 12.

Selon une variante de réalisation (non représentée) du premier mode de réalisation, le premier dispositif de verrouillage 14 comporte une molette d'actionnement qui permet d'entraîner l'organe de déverrouillage 112 en coulissement axial, selon l'axe A, par vissage et dévissage de la molette.

A cet effet, la portion axiale arrière 126a de la troisième branche 122a et la portion axiale arrière 126b de la quatrième branche 122b de l'organe de déverrouillage 112, comportent chacune une face convexe externe filetée qui est apte à coopérer avec une face concave interne complémentaire taraudée de la molette.

La molette est montée libre en rotation sur la tête 60 de l'élément mâle 58 autour de l'axe A, de sorte que lorsqu'elle est entraînée en rotation, par exemple d'un quart de tour, l'organe de déverrouillage 112 est entraîné en coulissement axial en avant ou en arrière.

Selon un second mode de réalisation représenté aux figures 13 et 14, le premier dispositif de verrouillage 14 comporte un élément mâle supplémentaire 136 qui est porté par un troisième connecteur 134.

Pour plus de clarté, on utilisera par la suite le terme « supplémentaire » pour désigner les différents éléments de l'élément mâle supplémentaire 136.

Le troisième connecteur 134 est du type dit « adaptateur », par l'intermédiaire duquel le premier connecteur 10 est connecté avec le second connecteur 12, par exemple dans l'hypothèse où le premier connecteur 10 et le second connecteur 12 sont tous les deux des connecteurs mâle ou tous les deux des connecteurs femelle.

De la même manière que pour l'élément mâle 58 décrit précédemment, l'élément mâle supplémentaire 136 comporte un tronçon avant supplémentaire 138 de verrouillage dont l'extrémité avant est munie d'une encoche supplémentaire de retenue 139.

A la différence de l'élément mâle 58, l'élément mâle supplémentaire 136 comporte une tête arrière supplémentaire 140 qui délimite un logement supplémentaire 142 ouvert axialement vers l'arrière selon l'axe A.

Le logement supplémentaire 142 comporte une douille supplémentaire 144 conformant trois doigts supplémentaires 148 de retenue qui sont agencés angulairement de manière régulière autour de l'axe A et dont chacun s'étend axialement de façon oblique d'arrière en avant vers l'axe A du logement supplémentaire 142.

Ainsi, le tronçon avant 62 de verrouillage de l'élément mâle 58 est apte à être inséré axialement d'arrière en avant dans le logement supplémentaire 142 jusqu'à une position de verrouillage, dans laquelle les doigts supplémentaires 148 de retenue sont chacun reçu dans l'encoche 66 de retenue de l'élément mâle 58 pour immobiliser axialement le second connecteur 12 sur le troisième connecteur 134.

De même, le tronçon avant supplémentaire 138 de verrouillage est apte à être inséré axialement d'arrière en avant dans le logement 52 de l'élément femelle 38 jusqu'à une position de verrouillage représentée à la figure 14, dans laquelle les doigts 56 de retenue de l'élément femelle 38 sont reçus dans l'encoche supplémentaire 139 de retenue pour immobiliser axialement le troisième connecteur 134 sur le premier connecteur 10.

Enfin, un organe de déverrouillage supplémentaire 146 est monté coulissant axialement sur l'élément mâle supplémentaire 136 entre le tronçon avant supplémentaire 138 de verrouillage et les doigts de retenue 56 de l'élément femelle 38, entre une position arrière de repos et une position avant de déverrouillage dans laquelle l'organe de déverrouillage supplémentaire 146 escamote les doigts 56 de retenue en dehors de l'encoche supplémentaire 139, afin de déverrouiller le troisième connecteur 134 du premier connecteur 10.

Selon une variante de réalisation des modes de réalisations décrits précédemment, le ressort 84 multifonctions comporte une première et une seconde pattes d'accrochage 102a, 102b de l'élément mâle 58 sur le second connecteur 12.

Selon cette variante, représentée à la figure 17, la première et la seconde pattes d'accrochage 102a, 102b sont interposées entre les pieds 98 des branches avant 97a, 97b des deux pattes 94a, 94b en « V » respectivement.

L'extrémité libre de chaque patte d'accrochage 102a, 102b est de la forme d'un crochet 108a, 108b respectivement qui est apte à coopérer avec la face radiale avant 110 de la première oreille 36a du second connecteur 12.

A titre non limitatif, le ressort 84 multifonctions peut comporter trois pattes d'accrochage, dont une patte d'accrochage 102 qui est interposée entre les deux pattes 94a, 94b en « V » et deux pattes d'accrochage 102a, 102b qui sont interposées entre les pieds 98 des branches avant 97a, 97b des deux pattes 94a, 94b en « V » respectivement.

Selon une variante de réalisation de l'organe de déverrouillage 112, représentée à la figure 18, l'extrémité axiale avant du tronçon avant de déverrouillage 116 est de section axiale sensiblement décroissante vers l'avant, de sorte que l'extrémité avant du tronçon de déverrouillage 116 est apte à être en appui axial sur la face arrière 68 de l'encoche 66.

De plus, Le tronçon avant de déverrouillage 116 comporte une première encoche 117a et une seconde encoche 117b qui sont symétriques selon l'axe A et dont chacune s'étend axialement vers l'arrière depuis l'extrémité avant du tronçon avant de déverrouillage 116, pour permettre le montage de l'organe de déverrouillage 112 sur l'élément mâle 58 par écartement axial élastique du tronçon avant de déverrouillage 116.

Selon une autre variante de réalisation de l'organe de déverrouillage 112 représentée à la figure 18, les bords 92a, 92b des lames de raccordement 90a, 90b respectivement, sont chacune d'une forme bombée vers l'intérieur de la portion centrale 86 ajourée.

Chaque bord 92a, 92b est apte à coopérer avec une portion complémentaire (non représentée) du tronçon intermédiaire 74 en « T » de l'élément mâle 58, afin de maintenir le ressort 84 multifonctions sur l'élément mâle 58.

Selon un autre aspect, le premier dispositif 14 de verrouillage est équipé d'un outil multifonctions 150, représenté à la figure 15.

L'outil multifonctions 150 est de la forme d'une tige dont une première extrémité axiale comporte un outil de verrouillage 152 de l'élément mâle 58 et dont une seconde extrémité axiale comporte un outil de déverrouillage 154 de l'élément mâle 58.

Comme le montre la figure 16, l'outil de verrouillage 152 comporte une portion tubulaire 156 cylindrique comportant une ouverture axiale 157 et une paroi interne concave 158 est apte à coopérer avec la face convexe 127 de la tête 60 de l'élément mâle 58, afin de centrer la tête 60 par rapport à l'outil de verrouillage 152.

De plus, l'outil de verrouillage 152 comporte une fourche dont un premier bras 160a et un second bras 160b qui sont diamétralement opposés s'étendent axialement vers l'avant, depuis une face externe de la portion tubulaire 156.

L'extrémité libre de chaque bras 160a, 160b est délimitée par une face radiale avant 162a, 162b respectivement.

Lorsque l'élément mâle 58 occupe sa position de repos, l'outil de verrouillage 152 est engagé axialement vers l'avant autour de la tête 60 de l'élément mâle 58, de sorte que la face radiale avant 162a, 162b des bras 160a, 160b est en appui axial contre les branches arrière 95a, 95b la première patte 94a et la seconde patte 94b en « V » du ressort 84, lequel est fixé sur l'élément mâle 58.

Ainsi, l'élément mâle 58 est entraîné axialement vers l'avant jusqu'à sa position avant de verrouillage, au moyen de l'outil de verrouillage 152 et par l'intermédiaire du ressort 84.

L'outil de verrouillage 152 permet ici d'entraîner l'élément mâle 58 de façon précise selon l'axe A du logement 52 de l'élément femelle 38.

L'outil de déverrouillage 154 de l'outil multifonctions 150 comporte une portion tubulaire 164 cylindrique comportant une ouverture axiale 166 et une paroi interne concave 168 est apte à coopérer avec la face convexe 127 de la tête 60 de l'élément mâle 58, comme le montre la figure 5.

L'ouverture axiale 166 est délimitée par un bord radial 170 qui coopère avec l'extrémité libre de chaque poussoir 126a, 126b de l'organe de déverrouillage 112 pour entraîner l'organe de déverrouillage 112 axialement vers l'avant jusqu'à sa position de déverrouillage.

De plus, l'outil multifonctions 150 constitue une rallonge grâce à laquelle le verrouillage et le déverrouillage du dispositif 14 est facilité, par exemple lorsque le dispositif 14 est encaissé et peu accessible.

Enfin, le dispositif 14 de verrouillage offre des garanties de sécurité de connexion.

En effet, le dispositif 14 de verrouillage est conçu de sorte que l'élément mâle 58 ne peut pas être verrouillé dans l'élément femelle 38 si le premier connecteur 10 et le second connecteur 12 ne sont pas connectés entre eux, ou enfichés, de façon correcte.

De même, l'utilisateur peut aisément vérifier que l'élément mâle 58 est verrouillé dans l'élément femelle 38, et donc que le premier connecteur 10 et le second connecteur 12 sont correctement connectés, par un contrôle visuel de la position de la tête arrière 60 de l'élément mâle 58 par rapport au second connecteur 12 ou par un contrôle visuel de l'état du ressort 84.

Le contrôle de la connexion peut aussi être réalisé par un contrôle auditif du bruit produit par les doigts 56 de l'élément femelle 38 lorsque ces dernières « tombent » dans l'encoche 66 de retenue de l'élément mâle 58.

Enfin, si le ressort multifonctions 84 casse, l'élément mâle 58 reste verrouillé dans l'élément femelle 38.

Selon une variante de réalisation non représentée, le ressort 84 multifonctions comporte une première patte d'accrochage qui s'étend axialement vers l'avant et qui est interposée transversalement entre les deux pieds 98 en U de la branche avant 97a de la première patte 94a.

De même, le ressort 84 multifonctions comporte une seconde patte d'accrochage qui s'étend axialement vers l'avant et qui est interposée transversalement entre les deux pieds 98 en U de la branche avant 97b de la seconde patte 94a.

Selon une autre variante de réalisation de l'invention, représentée aux figures 19 et 20, le dispositif 14 de verrouillage comporte un dispositif de signalisation, permettant à l'utilisateur de vérifier visuellement que l'élément mâle 58 occupe sa position de verrouillage dans l'élément femelle 38.

Le dispositif de signalisation comporte un témoin 172 visuel qui s'étend longitudinalement selon l'axe A dans un puits 174 axial débouchant délimité par l'élément mâle 58.

Le puits 174 comporte un tronçon arrière 174a qui débouche axialement vers l'arrière à une extrémité arrière de la tête 60 de l'élément mâle 58, et qui est délimité vers l'avant par un siège radial arrière 176.

De plus, le puits 174 comporte un tronçon avant 174b qui débouche axialement vers l'avant à une extrémité avant du tronçon avant de verrouillage 62 de l'élément mâle 58, et qui est délimité vers l'arrière par un siège radial avant 178.

Enfin, le puits 174 comporte un tronçon intermédiaire 174c qui s'étend axialement depuis le tronçon arrière 174a, jusqu'au tronçon avant 174b.

De façon complémentaire, le témoin 172 est de la forme d'une tige dont une extrémité axiale arrière conforme une tête arrière 182 de signalisation, et une extrémité avant conforme une tête avant 184 d'entraînement, chaque tête 182, 184 faisant saillie radialement par rapport à la tige 180.

Le témoin 172 est monté coulissant axialement dans le puits 174 de l'élément mâle 58, entre une position escamotée représentée à la figure 19, et une position de signalisation représentée à la figure 20.

Lorsque le témoin 172 occupe sa position escamotée, la tête arrière 182 de signalisation est en appui axial vers l'avant sur le siège arrière 176, de sorte que la tête arrière 182 de signalisation est cachée, ou dissimulée, et la tête avant 184 est située globalement à l'extrémité avant du tronçon avant de verrouillage 62 de l'élément mâle 58.

Le témoin 172 est rappelé axialement dans sa position escamotée au moyen d'un ressort hélicoïdale 186 qui est interposé axialement entre le siège radial avant 178 de l'élément mâle 58 et la tête avant 184 du témoin 172.

A l'inverse, lorsque le témoin 172 occupe sa position de signalisation, la tête arrière 182 de signalisation fait sensiblement saillie axialement vers l'arrière par rapport au tronçon arrière 174a du puits 174, de sorte que l'utilisateur est apte à voir la tête arrière 182 du témoin 172.

A cet effet, le dispositif de signalisation comporte un pion 188 qui s'étend axialement au fond du logement 52 de l'élément femelle 38, de sorte qu'une extrémité axiale arrière du pion 188 est agencée en vis à vis de la tête avant 184 du témoin 172.

Ainsi, lorsque l'élément mâle 58 est entraîné vers l'avant depuis sa position arrière de repos jusqu'à sa position avant de verrouillage, le pion 188 s'oppose au déplacement du témoin 172, de sorte que le ressort 186 se comprime et de sorte que le témoin 172 occupe sa position de signalisation lorsque l'élément mâle 58 occupe sa position de verrouillage.

Par exemple, la face d'extrémité de la tête arrière 182 de signalisation est de couleur rouge visible axialement.

Selon une variante, la face latérale de la tête arrière 182 est de couleur verte, elle est non visible en position de arrière de signalisation et elle est visible en position avant escamotée à travers une fenêtre prévue à cet effet.

## Revendications

1. Dispositif (14) pour le verrouillage d'un premier connecteur (10) sur un second connecteur (12) complémentaire, chaque connecteur comporte une série d'éléments de contact électriques mâles (20) et respectivement femelles (28) aptes à être connectés entre eux, le dispositif (14) de verrouillage comportant :
- un élément femelle (38) qui est fixé sur le premier connecteur (10) et qui délimite un logement (52) ouvert axialement vers l'arrière ;
- au moins un doigt (56) de retenue déformable élastiquement qui fait saillie radialement à l'intérieur du logement (52) de l'élément femelle (38) ;
- un élément mâle (58) porté par le second connecteur (12) et qui comporte un tronçon avant de verrouillage (62) muni d'une encoche (66) de retenue, le tronçon de verrouillage (62) étant apte à être inséré axialement d'arrière en avant dans le logement (52) de l'élément femelle (38) jusqu'à une position avant de verrouillage dans laquelle le doigt (56) de retenue est reçu dans ladite encoche (66) de retenue pour immobiliser axialement le premier connecteur (10) sur le second connecteur (12),
**caractérisé en ce que** l'élément mâle (58) est
monté coulissant d'arrière en avant par rapport au second connecteur (12) depuis une position arrière de repos jusqu'à sa position avant de verrouillage dans l'élément femelle (38),
et **en ce que** le dispositif (14) comporte un organe de déverrouillage (112) qui est porté par l'élément mâle (58) et qui est apte à coulisser axialement d'arrière en avant entre le tronçon de verrouillage (62) et le doigt (56), entre une position arrière de repos et une position avant de déverrouillage dans laquelle l'organe de déverrouillage (112) escamote le doigt (56) de retenue en dehors de l'encoche (66).

2. Dispositif (14) selon la revendication 1, **caractérisé en ce que** le doigt (56) de retenue s'étend axialement de façon oblique d'arrière en avant vers l'intérieur du logement (52), de sorte que l'extrémité libre avant du doigt (56) s'étend en regard d'une face radiale arrière (68) de l'encoche (66) de l'élément mâle (58), lorsque l'élément mâle (58) occupe sa position avant de verrouillage.

3. Dispositif (14) selon l'une quelconque des revendications précédentes, **caractérisé en ce que** l'élément mâle (58) comporte une première face radiale avant (70) formant un épaulement (72) depuis lequel une tête (60) s'étend vers l'arrière, ladite tête (60) de l'élément mâle (58) étant située à l'extérieur dudit logement (52) lorsque l'élément mâle (58) occupe sa position de verrouillage, et **en ce que** l'organe de déverrouillage (112) comporte un tronçon arrière (114) saillant radialement dont une face radiale arrière (125a, 125b) est en appui axial contre ladite première face radiale avant (70) de l'élément mâle (58), lorsque l'organe de déverrouillage (112) occupe sa position arrière de repos.

4. Dispositif (14) selon l'une quelconque des revendications précédentes, **caractérisé en ce que** le second connecteur (12) comporte une oreille (36a) radiale qui délimite un trou (37a) de passage dans lequel l'élément mâle (58) est monté coulissant axialement d'arrière en avant, et **en ce que** le dispositif (14) comporte un premier moyen élastique de rappel (94a, 94b) de l'élément mâle (58) vers l'arrière.

5. Dispositif (14) selon les revendications 3 et 4, **caractérisé en ce que** l'élément mâle (58) comporte une seconde face radiale avant (88) qui est décalée angulairement par rapport à sa première face radiale avant (70), et **en ce que** le premier moyen élastique de rappel (94a, 94b) comporte au moins une première patte (94a, 94b) de rappel déformable élastiquement qui est interposée axialement entre une face arrière (100) de l'oreille (36a) du second connecteur (12) et ladite seconde face radiale avant (88) de l'élément mâle (58), ladite première patte (94a, 94b) de rappel ayant la forme d'un « V » coudé radialement vers l'extérieur.

6. Dispositif (14) selon l'une quelconque des revendications précédentes, **caractérisé en ce qu'**il comporte un second moyen élastique de rappel (128a, 128b) de l'organe de déverrouillage (112) vers sa position arrière de repos.

7. Dispositif (14) selon les revendications 3, 5 et 6, **caractérisé en ce que** le second moyen élastique de rappel (128a, 128b) comporte au moins une seconde patte (128a, 128b) de rappel déformable élastiquement qui est interposée axialement entre une face radiale avant (129a, 129b) du tronçon arrière (114) de l'organe de déverrouillage (112) et ladite face arrière (100) de l'oreille (36a) du second connecteur (12).

8. Dispositif (14) selon les revendications 5 et 7, **caractérisé en ce que** ladite première patte (94a, 94b) de rappel et ladite seconde patte (128a, 128b) de rappel appartiennent à un ressort (84) multifonctions en tôle pliée et découpée en une seule pièce.

9. Dispositif (14) selon la revendication précédente, **caractérisé en ce que** le ressort (84) multifonctions est fixé sur l'élément mâle (58).

10. Dispositif (14) selon l'une quelconque des revendications 8 et 9, **caractérisé en ce que** le ressort (84) multifonctions comporte au moins une patte d'accrochage (102) de l'élément mâle (58) sur le second connecteur (12) associé, de sorte que l'ensemble formé par l'élément mâle (58), le ressort (84) multifonctions et l'organe de déverrouillage (112) est imperdable par rapport au second connecteur (12).

11. Dispositif (14) selon la revendication 3, **caractérisé en ce que** le tronçon arrière d'actionnement (114) de l'organe de déverrouillage (112) comporte au moins une portion saillante (126a, 126b) radialement par rapport à la tête (60) de l'élément mâle (58), de sorte que ladite portion saillante (126a, 126b) du tronçon d'actionnement (114) constitue un poussoir (126a, 126b) pour entraîner l'organe de déverrouillage (112) vers sa position avant de déverrouillage.

12. Dispositif (14) selon l'une quelconque des revendications précédentes, **caractérisé en ce que** le dispositif (14) comporte une molette d'actionnement qui est montée libre en rotation sur la tête (60) arrière de l'élément mâle (58) et qui comporte une portion filetée apte à coopérer avec une portion filetée complémentaire de l'organe de déverrouillage, de sorte que l'organe de déverrouillage (112) est apte à être entraîné dans sa position avant de déverrouillage par rotation de la molette.

13. Dispositif (14) selon la revendication 8, **caractérisé en ce que** l'ensemble formé par l'élément mâle (58), le ressort (84) multifonctions et l'organe de déverrouillage (112), présente un plan de symétrie axial.

14. Dispositif (14) selon l'une quelconque des revendications précédentes, **caractérisé en ce qu'**il comporte un dispositif de signalisation équipé d'un témoin visuel (172) pour signaler visuellement que l'élément mâle (58) occupe sa position avant de verrouillage dans l'élément femelle (38).

15. Dispositif (14) selon la revendication précédente, **caractérisé en ce que** le dispositif de signalisation comporte :
- un pion (188) qui s'étend axialement dans le logement (52) de l'élément femelle (38),
- un puits (114) axial débouchant qui est délimité par l'élément mâle (58),
- le témoin (172) visuel qui s'étend axialement d'arrière en avant dans ledit puits (114), depuis une tête arrière (182) de visualisation jusqu'à une tête avant (184) d'entraînement, le témoin (172) étant monté coulissant axialement dans ledit puits (114) de sorte que le témoin (172) occupe une position avant escamotée, ou dissimulée, dans le puits (114), vers laquelle le témoin (172) est rappelé élastiquement par un moyen de rappel élastique (186), lorsque l'élément mâle (58) occupe sa position arrière de repos, et **en ce que** le témoin (172) occupe une position arrière de signalisation dans laquelle la tête avant (184) du témoin (172) coopère avec ledit pion (188) qui s'oppose au rappel élastique du témoin (172), lorsque l'élément mâle (58) occupe sa position avant de verrouillage dans l'élément femelle (38), de sorte que la tête arrière (182) de signalisation du témoin (172) est visible par un utilisateur.

16. Dispositif (14) selon l'une quelconque des revendications précédentes, **caractérisé en ce qu'**il comporte un élément mâle supplémentaire (136) qui est fixé sur un troisième connecteur (134) intermédiaire, lequel est interposé entre le premier connecteur (10) et le second connecteur (12), l'élément mâle supplémentaire (136) comportant :
- une tête arrière supplémentaire (140) délimitant un logement supplémentaire (142) ouvert axialement vers l'arrière, dans lequel s'étend au moins un doigt supplémentaire (148) de retenue, et dans lequel le tronçon avant de verrouillage (62) de l'élément mâle (58) est apte à être inséré axialement d'arrière en avant, jusqu'à une position de verrouillage dans laquelle le doigt supplémentaire (148) de retenue est reçu dans l'encoche (66) de retenue de l'élément mâle (58) pour immobiliser axialement le second connecteur (12) sur le troisième connecteur (134) intermédiaire,
- un tronçon avant supplémentaire (138) de verrouillage qui est muni d'une encoche supplémentaire (139) et qui est apte à être inséré axialement d'arrière en avant dans le logement (52) de l'élément femelle (38) jusqu'à une position de verrouillage dans laquelle le doigt (56) de retenue de l'élément femelle (38) est reçu dans ladite encoche supplémentaire (139) de retenue pour immobiliser axialement le troisième connecteur (134) intermédiaire sur le premier connecteur (10),
- un organe supplémentaire de déverrouillage (146) qui est porté par l'élément mâle supplémentaire (136) et qui apte à coulisser axialement d'arrière en avant entre le tronçon avant supplémentaire (138) de verrouillage et le doigt (56) de l'élément femelle (38), entre une position arrière de repos et une position avant de déverrouillage dans laquelle l'organe de déverrouillage supplémentaire (146) escamote ledit doigt (56) de retenue en dehors de ladite encoche supplémentaire (139).

## Claims

1. A device (14) for latching a first connector (10) to a complementary second connector (12), each connector including a series of male electrical contact elements (20) and respective female electrical contact elements (28) adapted to be connected to each other, the latching device (14) including:
- a female element (38) that is fixed to the first connector (10) and delimits a housing (52) open axially rearward;
- at least one elastically deformable retaining finger (56) that projects radially inside the housing (52) of the female element (38);
- a male element (58) carried by the second connector (12) and that includes a latching front section (62) furnished with a retaining notch (66), the latching section (62) being adapted to be inserted axially from the rear toward the front into the housing (52) of the female element (38) as far as a front latching position in which the retaining finger (56) is received in said retaining notch (66) to immobilize the first connector (10) axially on the second connector (12),
**characterized in that** the male element (58) is mounted to slide from the rear toward the front relative to the second connector (12) from a rear rest position to its front latching position in the female element (38),
and **in that** the device (14) includes an unlatching member (112) that is carried by the male element (58) and is adapted to slide axially from the rear toward the front between the latching section (62) and the finger (56), between a rear rest position and a front unlatching position in which the unlatching member (112) retracts the retaining finger (56) out of the notch (66).

2. The device (14) as claimed in claim 1, **characterized in that** the retaining finger (56) extends axially and obliquely from the rear toward the front toward the interior of the housing (52) so that the free front end of the finger (56) faces a radial rear face (68) of the notch (66) of the male element (58) when the male element (58) occupies its front latching position.

3. The device (14) as claimed in either of the preceding claims, **characterized in that** the male element (58) includes a first radial front face (70) forming a shoulder (72) from which a head (60) extends rearward, said head (60) of the male element (58) being situated outside said housing (52) when the male element (58) occupies its latching position, and **in that** the unlocking member (112) includes a radially projecting rear section (114) a radial rear face (125a, 125b) of which bears axially against said first radial front face (70) of the male element (58) when the unlatching member (112) occupies its rear rest position.

4. The device (14) as claimed in any of the preceding claims, **characterized in that** the second connector (12) includes a radial flange (36a) that delimits a through-hole (37a) in which the male element (58) is mounted to slide axially from the rear toward the front and **in that** the device (14) includes first return spring means (94a, 94b) adapted to urge the male element (58) in the rearward direction.

5. The device (14) as claimed in claims 3 and 4, **characterized in that** the male element (58) has a second radial front face (88) that is offset angularly relative to its first radial front face (70) and **in that** the first return spring means (94a, 94b) include at least one elastically deformable first return prong (94a, 94b) that is disposed axially between a rear face (100) of the flange (36a) of the second connector (12) and said second radial front face (88) of the male element (58), said first return prong (94a, 94b) being V-shaped and bent radially outward.

6. The device (14) as claimed in any of the preceding claims, **characterized in that** it includes second spring return means (128a, 128b) for urging the unlatching member (112) toward its rear rest position.

7. Device (14) as claimed in claims 3, 5 and 6, **characterized in that** the second spring return means (128a, 128b) include at least one elastically deformable second return prong (128a, 128b) that is disposed axially between a radial front face (129a, 129b) of the rear section (114) of the unlatching member (112) and said rear face (100) of the flange (36a) of the second connector (12).

8. The device (14) as claimed in claims 5 and 7, **characterized in that** said first return prong (94a, 94b) and said second return prong (128a, 128b) are parts of a one-piece sheet metal multifunction spring (84) bent and cut to shape.

9. The device (14) as claimed in the preceding claim, **characterized in that** the multifunction spring (84) is fixed to the male element (58).

10. The device (14) as claimed in either of claims 8 and 9, **characterized in that** the multifunction spring (84) includes at least one prong (102) for attaching the male element (58) to the associated second connector (12) so that the assembly formed by the male element (58), the multifunction spring (84) and the unlatching member (112) is captive on the second connector (12).

11. The device (14) as claimed in claim 3, **characterized in that** the rear actuating section (114) of the unlatching member (112) includes at least one portion (126a, 126b) projecting radially relative to the head (60) of the male element (58) so that said projecting portion (126a, 126b) of the actuation section (114) constitutes a pusher member (126a, 126b) for driving the unlatching member (112) toward its front unlatching position.

12. The device (14) as claimed in any of the preceding claims, **characterized in that** the device (14) includes an actuation knurled wheel that is mounted to rotate freely on the rear head (60) of the male element (58) and includes a threaded portion adapted to cooperate with a complementary threaded portion of the unlatching member so that the unlatching member (112) can be driven into its front unlatching position by rotating the knurled wheel.

13. The device (14) as claimed in claim 8, **characterized in that** the assembly formed by the male element (58), the multifunction spring (84) and the unlatching member (112) has an axial plane of symmetry.

14. The device (14) as claimed in any of the preceding claims, **characterized in that** it includes an indicator device furnished with a visual indicator (172) for indicating visually that the male element (58) is occupying its front latching position in the female element (38).

15. The device (14) as claimed in the preceding claim, **characterized in that** the indicator device includes:
- a pin (188) that extends axially in the housing (52) of the female element (38),
- an axial open well (114) that is delimited by the male element (58),
- the visual indicator (172), which extends axially from the rear toward the front in said well (114), from a visualization rear head (182) to a drive front head (184), the indicator (172) being mounted to slide axially in said well (114) so that the indicator (172) occupies a front position retracted or concealed in the well (114) to which the indicator (172) is returned elastically by return spring means (186) when the male element (58) occupies its rear rest position, and **in that** the indicator (172) occupies a rear indicating position in which the front head (184) of the indicator (172) cooperates with said pin (188) that opposes the spring return of the indicator (172) when the male element (58) occupies its front latching position in the female element (38) so that the rear indicator head (182) of the indicator (172) can be seen by a user.

16. The device (14) as claimed in any of the preceding claims, **characterized in that** it includes an additional male element (136) that is fixed to an intermediate third connector (134) that is disposed between the first connector (10) and the second connector (12), the additional male element (136) including:
- an additional rear head (140) delimiting an additional housing (142) open axially rearward in which there is at least one additional retaining finger (148), and wherein the latching front section (62) of the male element (58) is adapted to be inserted axially in the direction from the rear toward the front as far as a latching position in which the additional retaining finger (148) is received in the retaining notch (66) of the male element (58) to immobilize the second connector (12) axially on the intermediate third connector (134),
- an additional latching front section (138) that is furnished with an additional notch (139) and is adapted to be inserted axially in the direction from the rear toward the front into the housing (52) of the female element (38) as far as a latching position in which the retaining finger (56) of the female element (38) is received in said additional retaining notch (139) to immobilize the intermediate third connector (134) axially on the first connector (10),
- an additional unlatching member (146) that is carried by the additional male element (136) and is adapted to slide axially in the direction from the rear toward the front between the additional front latching section (138) and the finger (56) of the female element (38) between a rear rest position and a front unlatching position in which the additional unlatching member (146) retracts said retaining finger (56) out of said additional notch (139).

## Patentansprüche

1. Vorrichtung (14) zur Verriegelung eines ersten Steckers (10) an einem zweiten Zusatzstecker (12), wobei jeder Stecker eine Reihe elektrischer Kontaktstifte (20) bzw. Kontaktbuchsen (28) besitzt, die miteinander verbunden werden können, wobei die Vorrichtung (14) zur Verriegelung folgendes aufweist:
- ein Aufnahmeelement (38), das an dem ersten Stecker (10) befestigt ist, und das eine Aufnahme (52) begrenzt, die axial nach hinten offen ist;
- mindestens einen elastisch verformbaren Rückhaltezapfen (56), der im Inneren der Aufnahme (52) des Aufnahmeelementes (38) radial hervorsteht;
- ein Einsteckelement (58), das von dem zweiten Stecker (12) gehalten wird, und das einen vorderen Verriegelungsabschnitt (62) besitzt, der mit einer Haltenut (66) versehen ist, wobei der Verriegelungsabschnitt (62) axial von hinten nach vorne in die Aufnahme (52) des Aufnahmelementes (38) bis in eine vordere Verriegelungsstellung eingeschoben werden kann, in der der Rückhaltezapfen (56) in der Haltenut (66) aufgenommen ist, um den ersten Stecker (10) an dem zweiten Stecker (12) axial zu verriegeln,
**dadurch gekennzeichnet, dass** das Einsteckelement (58) gegenüber dem zweiten Stecker (12) von hinten nach vorne verschiebbar montiert ist, und zwar von einer hinteren Ruhestellung in seine vordere Verriegelungsstellung in dem Aufnahmeelement (38),
und dass die Vorrichtung (14) ein Entriegelungselement (112) besitzt, das von dem Einsteckelement (58) gehalten wird, und das zwischen dem Verriegelungsabschnitt (62) und dem Rückhaltezapfen (56) axial von hinten nach vorn gleiten kann, und zwar zwischen einer hinteren Ruhestellung und einer vorderen Entriegelungsstellung, in der das Entriegelungselement (112) den Rückhaltezapfen (56) außerhalb der Haltenut (66) einzieht.

2. Vorrichtung (14) nach Anspruch 1, **dadurch gekennzeichnet, dass** der Rückhaltezapfen (56) axial schräg von hinten nach vorne in das Innere der Aufnahme (52) verläuft, so dass sich das freie vordere Ende des Rückhaltezapfens (56) gegenüber einer radialen Rückseite (68) der Haltenut (66) des Einsteckelementes (58) erstreckt, wenn das Einsteckelement (58) seine vordere Verriegelungsstellung einnimmt.

3. Vorrichtung (14) nach einem der vorhergehenden Ansprüche, **dadurch gekennzeichnet, dass** das Einsteckelement (58) eine erste radiale Vorderseite (70) besitzt, die einen Absatz (72) bildet, von dem aus ein Kopf (60) nach hinten verläuft, wobei sich der Kopf (60) des Einsteckelementes (58) außen an der Aufnahme (52) befindet, wenn das Einsteckelement (58) seine Verriegelungsstellung einnimmt, und dass das Entriegelungselement (112) einen hinteren Abschnitt (114) besitzt, der radial hervorsteht, dessen eine radiale Rückseite (125a, 125b) axial gegen die erste radiale Vorderseite (70) des Einsteckelementes (58) drückt, wenn das Entriegelungselement (112) seine hintere Ruhestellung einnimmt.

4. Vorrichtung (14) nach einem der vorhergehenden Ansprüche, **dadurch gekennzeichnet, dass** der zweite Stecker (12) eine radiale Öse (36a) besitzt, die eine Durchgangsöffnung (37a) begrenzt, in der das Einsteckelement (58) von hinten nach vorn axial verschiebbar montiert ist, und dass die Vorrichtung (14) ein erstes elastisches Rückholelement (94a, 94b) des Einsteckelementes (58) nach hinten besitzt.

5. Vorrichtung (14) nach einem der Ansprüche 3 und 4, **dadurch gekennzeichnet, dass** das Einsteckelement (58) eine zweite radiale Vorderseite (88) besitzt, die gegenüber ihrer ersten radialen Vorderseite (70) winklig versetzt ist, und dass das erste elastische Rückholelement (94a, 94b) mindestens einen ersten elastisch verformbaren Rückholarm (94a, 94b) besitzt, der axial zwischen einer Rückseite (100) der radialen Öse (36a) des zweiten Steckers (12) und der zweiten radialen Vorderseite (88) des Einsteckelementes (58) eingeschoben ist, wobei der erste Rückholarm (94a, 94b) die Form eines nach außen radial gebogenen "V" besitzt.

6. Vorrichtung (14) nach einem der vorhergehenden Ansprüche, **dadurch gekennzeichnet, dass** sie ein zweites elastisches Rückholelement (128a, 128b) des Entriegelungselementes (112) in Richtung seiner hinteren Ruhestellung besitzt.

7. Vorrichtung (14) nach den Ansprüchen 3, 5 und 6, **dadurch gekennzeichnet, dass** das zweite elastische Rückholelement (128a, 128b) mindestens einen zweiten elastisch verformbaren Rückholarm (128a, 128b) besitzt, der zwischen einer radialen Vorderseite (129a, 129b) des hinteren Abschnittes (114) des Entriegelungselementes (112) und der Rückseite (100) der Öse (36a) des zweiten Steckers (12) axial eingeschoben ist.

8. Vorrichtung (14) nach einem der Ansprüche 5 und 7, **dadurch gekennzeichnet, dass** der erste Rückholarm (94a, 94b) und der zweite Rückholarm (128a, 128b) zu einer Multifunktionsfeder aus gebogenem und gestanztem, aus einem Stück bestehenden, Blech gehören.

9. Vorrichtung (14) nach dem vorhergehenden Anspruch, **dadurch gekennzeichnet, dass** die Multifunktionsfeder (84) an dem Einsteckelement (58) befestigt ist.

10. Vorrichtung (14) nach einem der Ansprüche 8 und 9, **dadurch gekennzeichnet, dass** die Multifunktionsfeder (84) mindestens einen Einhängarm (102) für das Einsteckelement (58) an dem zugehörigen zweiten Stecker (12) besitzt, so dass die von dem Einsteckelement (58), der Multifunktionsfeder (84) und dem Entriegelungselement (112) gebildete Einheit gegenüber dem zweiten Stecker (12) unverlierbar ist.

11. Vorrichtung (14) nach Anspruch 3, **dadurch gekennzeichnet, dass** der hintere Betätigungsabschnitt (114) des Entriegelungselementes (112) mindestens einen gegenüber dem Kopf (60) des Einsteckelementes (58) radial vorstehenden Teil (126a, 126b) besitzt, so dass der vorstehende Teil (126a, 126b) des Betätigungsabschnittes (114) einen Stößel (126a, 126b) bildet, um das Entriegelungselement (112) in Richtung seiner vorderen Entriegelungsstellung zu führen.

12. Vorrichtung (14) nach einem der vorhergehenden Ansprüche, **dadurch gekennzeichnet, dass** die Vorrichtung (14) eine Antriebsscheibe bzw. ein Antriebsrädchen besitzt, die bzw. das frei drehend an dem hinteren Kopf (60) des Einsteckelementes (58) montiert ist, und einen Gewindeabschnitt aufweist, der mit einem zusätzlichen Gewindeabschnitt an dem Entriegelungselement zusammenwirken kann, so dass das Entriegelungselement (112) durch Drehung des Rädchens bzw. der Scheibe in seine vordere Entriegelungsstellung geführt werden kann.

13. Vorrichtung (14) nach Anspruch 8, **dadurch gekennzeichnet, dass** die Einheit, die von dem Einsteckelement (58), der Multifunktionsfeder (84) und dem Entriegelungselement (112) gebildet wird, eine axiale Symmetrieachse bildet.

14. Vorrichtung (14) nach einem der vorhergehenden Ansprüche, **dadurch gekennzeichnet, dass** sie eine Anzeigevorrichtung mit einer visuellen Anzeige (172) besitzt, um visuell anzuzeigen, dass das Einsteckelement (58) seine vordere Entriegelungsstellung in dem Aufnahmeelement (38) einnimmt.

15. Vorrichtung (14) nach dem vorhergehenden Anspruch, **dadurch gekennzeichnet, dass** die Anzeigevorrichtung folgendes aufweist:
- einen Stift (188), der sich axial in die Aufnahme (52) des Aufnahmeelementes (38) erstreckt,
- eine axiale Durchgangsöffnung (114), die durch das Einsteckelement (58) begrenzt wird,
- die visuelle Anzeige (172), die in der Durchgangsöffnung (114) axial von hinten nach vorne verläuft, und zwar von einem hinteren Anzeigekopf (182) bis zu einem vorderen Antriebskopf (184), wobei die Anzeige (172) axial verschiebbar in der Öffnung (114) montiert ist, so dass die Anzeige (172) in der Öffnung (114) eine vordere eingefahrene oder verborgene Stellung einnimmt, zu der die Anzeige (172) mittels eines elastischen Rückholelementes (186) elastisch zurückgeholt wird, wenn das Einsteckelement (58) seine hintere Ruhestellung einnimmt, und dass die Anzeige (172) eine hintere Anzeigestellung einnimmt, in der der vordere Kopf (184) der Anzeige (172) mit dem Stift (188) zusammenwirkt, der der elastischen Rückholung der Anzeige (172) entgegenwirkt, wenn das Einsteckelement (58) seine vordere Verriegelungsstellung in dem Aufnahmeelement (38) einnimmt, so dass der hintere Anzeigekopf (182) der Anzeige (172) durch einen Benutzer sichtbar ist.

16. Vorrichtung (14) nach einem der vorhergehenden Ansprüche, **dadurch gekennzeichnet, dass** sie ein zusätzliches Einsteckelement (136) besitzt, das an einem dritten Zwischenstecker (134) befestigt ist, der zwischen dem ersten Stecker (10) und dem zweiten Stecker (12) eingeschoben ist, wobei das zusätzliche Einsteckelement (136) folgendes aufweist:
- einen hinteren zusätzlichen Kopf (140), der eine axial nach hinten geöffnete, zusätzliche Aufnahme (142) begrenzt, in die sich mindestens ein zusätzlicher Rückhaltezapfen (148) erstreckt, und in die der vordere Verriegelungsabschnitt (62) des Einsteckelementes (58) axial von hinten nach vorne eingeschoben werden kann, und zwar bis zu einer Verriegelungsstellung, in der der zusätzliche Rückhaltezapfen (148) in der Haltenut (66) des Einsteckelementes (58) aufgenommen ist, um den zweiten Stecker (12) axial an dem dritten Zwischenstecker (134) zu verriegeln,
- einen vorderen, zusätzlichen Verriegelungsabschnitt (138), der mit einer zusätzlichen Nut (139) versehen ist, und der axial von hinten nach vorne in die Aufnahme (52) des Aufnahmeelementes (38) eingeschoben werden kann, und zwar bis zu einer Verriegelungsstellung, in der der Rückhaltezapfen (56) des Aufnahmeelementes (38) in der zusätzlichen Haltenut (139) aufgenommen ist, um den dritten Zwischenstecker (134) an dem ersten Stecker (10) axial zu verriegeln,
- ein zusätzliches Entriegelungselement (146), das von dem zusätzlichen Einsteckelement (136) gehalten wird, und das zwischen dem vorderen, zusätzlichen Verriegelungsabschnitt (138) und dem Rückhaltezapfen (56) des Aufnahmeelementes (38) axial von hinten nach vorne gleiten kann, und zwar zwischen einer hinteren Ruhestellung und einer vorderen Entriegelungsstellung, in der das zusätzliche Entriegelungselement (146) den Rückhaltezapfen (56) außerhalb der zusätzlichen Nut (139) einzieht.
